# EUROPÄISCHE PATENTSCHRIFT

(11) **EP 0 140 173 B1**
(45) Veröffentlichungstag und Bekanntmachung des Hinweises auf die Patenterteilung: **07.01.1988**
(21) Anmeldenummer: 84111562.9
(22) Anmeldetag: 27.09.1984
(51) Int. Cl.: H01H 9/46

(54) **Schaltstück für elektrische Schaltgeräte**
Switch part for an electrical switching device
Pièce de commutation pour appareillage de commutation électrique

(30) Priorität: 14.10.1983 DE 3337515
(43) Veröffentlichungstag der Anmeldung: 08.05.1985
(73) Patentinhaber: SIEMENS AKTIENGESELLSCHAFT, 80333 München (DE)
(72) Erfinder: Müller, Manfred, Dipl.-Ing., D-8450 Amberg (DE)

(56) Entgegenhaltungen:
- EP-A- 0 079 978
- DE-A- 3 302 884
- FR-A- 1 366 120
- FR-A- 1 399 516
- FR-A- 2 378 344
- US-A- 2 639 354
- US-A- 3 118 036

## Beschreibung

Die Erfindung bezieht sich auf ein Schaltstück für elektrische Schaltgeräte, insbesondere Schütze, mit treppenförmig abgesetzter Stromzuleitung und einem im Abstand zur Kontaktauflage geführten Lichtbogenleitblech, das die Kontaktauflage U-förmig und dessen U-Steg etwa in der Ebene der Kontaktauflage verläuft und dessen U-Schenkel von der Kontaktstelle weg parallel versetzt sind.

Bei einem bekannten Schaltgerät der obengenannten Art (US-PS 3 118036) ist zwar durch das U-förmige Umgreifen der Kontaktstelle bei hohen Kurzschlussströmen eine zufriedenstellende Kommutierung auf das Lichtbogenleitblech erreichbar, jedoch bei geringen Kurzschlussströmen kann es zu Löschversagern führen. Bei einem weiterhin bekannten Schaltstück (US-PS 3 211 867) ist an der Stirnseite der relativ stark ausgeführten Stromzuleitung das Lichtbogenleitblech angeschraubt. Zwischen dem Lichtbogenleitblech und der Stromzuleitung ist eine Isolierzwischenlage angeordnet, so dass Stromzuleitung und Lichtbogenleitblech wie ein U auf den Antrieb des Lichtbogens wirken, Da der Abstand der beiden U-Schenkel hier relativ gering ist, ist die Antriebswirkung für den Lichtbogen nicht besonders gross. Hinzu kommt, dass die Kontaktauflage praktisch in der gleichen Ebene mit dem gesamten Lichtbogenleitblech liegt, so dass eine besonders exakte Führung für das bewegliche Schaltstück erforderlich ist, damit die Kontaktauflage des beweglichen Schaltstückes nicht auf dem Lichtbogenleitblech zur Auflage kommt. Der gleiche Sachverhalt trifft für ein weiterhin bekanntes Schaltstück zu. Hier ist zusätzlich noch die Zuleitung selbst U-förmig ausgebildet, so dass das Schaltstück nur für Geräte mit geringer Stromtragfähigkeit Verwendung finden kann; denn die U-förmige Zuleitung bewirkt bei hohen Strömen ein Abheben der Schaltbrücke (DE-OS 2803249).

Der Erfindung liegt die Aufgabe zugrunde, ein Schaltstück der obengenannten Art hinsichtlich des Löschverhaltens auch bei geringeren Kurzschlussströmen zu verbessern, das im Aufbau einfach herzustellen, zu montieren und für den Betrieb mit Schaltstücken, die ohne besonders enge Toleranzen für die Führung des Schaltstückes herzustellen sind, geeignet ist. Dies wird auf einfache Weise dadurch erreicht, dass die Stromzuleitung von der Kontaktstelle weg treppenförmig abgesetzt ist und der Steg des Lichtbogenleitbleches den einen Schenkel eines weiteren U bildet, dessen anderer Schenkel auf der der Kontaktstelle zugewandten Seite des freien Endes der treppenförmig abgesetzten Stromzuleitung von der Befestigungsschraube durchdrungen aufliegt. Die Einstellung des erforderlichen Luftspaltes zwischen Kontaktauflage und Stromzuleitung und dem Lichtbogenleitblech lässt sich auf einfache Weise erreichen, wenn am Lichtbogenleitblech der Stromzuleitung zugewandt Butzen angeformt sind. Derartige Butzen sind zwar auch beim Schaltgerät nach der US-PS 3 118036 vorhanden; sie dienen hier jedoch zur Stromübertragung. Wird am Befestigungsschenkel des Lichtbogenleitbleches ein offener Schlitz als Befestigungsbohrung vorgesehen, so kann das Lichtbogenleitblech auf einfache Weise eingeschoben werden, nachdem die Befestigungsschraube durch das Befestigungsloch der Stromzuleitung eingeschoben wurde. Durch seitliches Zusammenpressen des Lichtbogenleitbleches werden die Butzen gegen die Stromzuleitung gepresst, so dass Stromzuleitung und Lichtbogenleitblech samt Befestigungsschraube eine komplette Einheit bilden.

Anhand der Zeichnung wird ein Ausführungsbeispiel gemäss der Erfindung beschrieben und die Wirkungsweise näher erläutert.

Das Schaltstück besteht aus der treppenförmig gebogenen Stromzuleitung 1 mit der Kontaktauflage 2, die mit der Kontaktauflage 3 der Schaltbrücke 4 zusammenarbeitet, sowie dem U-förmig abgebogenen Lichtbogenleitblech 5 und der Befestigungsschraube 6. Das Lichtbogenleitblech ist mit einer Ausbrechung 7 versehen, in die ein Teil der Stromzuleitung 1 hineinragt, und zwar ist zwischen Stromzuleitung 1 und den Randteilen 8 des Lichtbogenleitbleches um die Kontaktauflage 2 ein Luftspalt 9, so dass das Lichtbogenleitblech zunächst nur über die Befestigungsschraube 6 mit der Stromzuleitung 1 elektrisch leitend verbunden ist. Die treppenförmige Stromzuleitung 1 hat den Vorteil, dass die Stromtragfähigkeit der Kontaktanordnung durch eine U-förmige Zuleitung nicht nachteilig beeinflusst wird. Nach Übertritt des Lichtbogens 10 auf das Lichtbogenleitblech ist jedoch für den Lichtbogenlauf die U-förmige Ausbildung vorhanden, d.h. es ergibt sich hier eine schaltbare Stromschleife für den Lichtbogenlauf. Die den Luftspalt geringfügig überbrückenden Butzen 11 ändern an der Funktion praktisch nichts. Sie dienen jedoch zur Vormontage des Schaltstückes. Hierzu wird die Befestigungsschraube 6 in das Befestigungsloch in der Stromzuleitung 1 eingeschoben. Durch den offenen Schlitz 12 wird das Lichtbogenleitblech zwischen Befestigungsschraube und Stromzuleitung eingeschoben. Hernach werden die Butzen durch Andrücken der Randteile 8 in Richtung der Pfeile 13 gegen die Stromzuleitung 1 gedrückt, so dass sich die vormontierte Einheit ergibt. Wie die Zeichnung zeigt, liegt das freie Ende 14 des Lichtbogenleitbleches 5 etwa in der Ebene der Kontaktauflage 2. Der Teil 15 des Schenkels (17) ist parallel hierzu versetzt, und zwar von der Kontaktstelle wegweisend. Dies bedeutet, dass die Kontaktbrücke 4 auch mal schräg aufsetzen kann, ohne hierbei mit den Randteilen 8 des Lichtbogenleitbleches (5) in Berührung zu kommen. Die Öffnung des U ist jedoch so gross, dass ein ausreichender Lichtbogenlauf gewährleistet ist, ohne dass die Stromtragfähigkeit des Schaltstückes nachteilig beeinflusst wird. Die Befestigungsschraube 6 ist nach dem Verpressen unverlierbar, da der Schraubenkopf grösser ist als die Öffnung 16 für den Schraubendreher.

## Patentansprüche

1. Schaltstück für elektrische Schaltgeräte, insbesondere Schütze, mit treppenförmig abgesetzter Stromzuleitung (1) und einem im Abstand zur Kontaktauflage (2) geführten Lichtbogenleitblech (5), das die Kontaktauflage (2) U-förmig umgreift und dessen U-Steg (freies Ende 14) etwa in der Ebene der Kontaktauflage (2) verläuft und dessen U-Schenkel (Teile 15) von der Kontaktstelle weg parallel versetzt sind, dadurch gekennzeichnet, dass die Stromzuleitung (1 ) von der Kontaktstelle weg treppenförmig abgesetzt ist und der Steg (freies Ende 14) des Lichtbogenleitbleches (5) den einen Schenkel (17) eines weiteren U bildet, dessen anderer Schenkel (18) auf der der Kontaktstelle zugewandten Seite des freien Endes (19) der treppenförmig abgesetzten Stromzuleitung (1) von der Befestigungsschraube (6) durchdrungen aufliegt.

2. Schaltstück nach Anspruch 1, dadurch gekennzeichnet, dass am Lichtbogenleitblech (5) der Stromzuleitung (1 ) zugewandt Butzen (11) angeformt sind.

3. Schaltstück nach Anspruch 1 oder 2, dadurch gekennzeichnet, dass am Befestigungsschenkel (18) des Lichtbogenleitbleches (5) ein offener Schlitz (12) als Befestigungsbohrung vorgesehen ist.

4. Schaltstück nach Anspruch 1, 2 oder 3, dadurch gekennzeichnet, dass das Lichtbogenleitblech (5) aus ferromagnetischem Material besteht.

## Revendications

1. Elément de contact pour appareillage électrique, en particulier pour contacteurs, comprenant une pièce d'amenée de courant (1) étagée en escalier et une pièce de tôle formant un déflecteur d'arc (5), qui est disposée à distance du plot de contact (2) en l'entourant en U, la base U (extrémité libre 14) étant située à peu près dans le plan du plot de contact (2) et les branches du U (parties 15) étant déportées parallèlement à elle-mêmes dans le sens de l'éloignement du point de contact, caractérisé en ce que la pièce d'amenée de courant (1) est étagée en escalier en s'éloignant du point de contact et la base (extrémité libre 14) du déflecteur d'arc (5) forme l'une des branches (17) d'un autre U dont l'autre branche (18) est appliquée contre le côté tourné vers le point de contact de l'extrémité libre (19) de la pièce d'amenée de courant (1), et est traversée par la vis de contact (6).

2. Elément selon la revendication 1, caractérisé en ce que des saillies (11) sont formées sur le côté du déflecteur d'arc (5) tourné vers la pièce d'amenée de courant (1).

3. Elément selon la revendication 1 ou 2, caractérisé en ce que la branche de fixation (18) du déflecteur d'arc (5) présente une fente ouverte (12) en tant que trou de fixation.

4. Elément selon la revendication 1, 2, ou 3, caractérisé en ce que le déflecteur d'arc (5) est en matériau ferromagnetique.

## Claims

1. Contact piece for electrical switchgear, in particular contactors, with a step-form offset current supply conductor (1) and an arc splitter (5) guided at a distance from the contact facing (2), which arc splitter embraces in U-form the contact facing (2) and its U-crosspiece (free end 14) extends approximately in the plane of the contact facing (2) and its U-arms (parts 15) are parallel offset away from the contact point, characterised in that the current supply conductor (1) is step-form offset away from the contact point, and the crosspiece (free end 14) of the arc splitter (5) forms one arm (17) of a further U, the other arm (18) of which lies on the side, facing the contact point, of the free end (19) of the step-form offset current supply conductor (1), which is penetrated by the securing screw (6).

2. Contact piece according to claim 1, characterised in that lugs (11) facing the current supply conductor (1) are formed on the arc splitter (5).

3. Contact piece according to claim 1 or 2, characterised in that an open slot (12) is provided on the securing arm (18) of the arc splitter (5) as a securing aperture.

4. Contact piece according to claim 1, 2 or 3, characterised in that the arc splitter (5) is of ferromagnetic material.
